# EUROPÄISCHE PATENTSCHRIFT

(11) **EP 0 229 951 B1**
(45) Veröffentlichungstag und Bekanntmachung des Hinweises auf die Patenterteilung: **18.10.1989**
(21) Anmeldenummer: 86116816.9
(22) Anmeldetag: 03.12.1986
(51) Int. Cl.: E04B 1/68

(54) **Dichtungsstreifen**
Sealing strip
Bande d'étanchéité

(30) Priorität: 14.12.1985 DE 3544277
(43) Veröffentlichungstag der Anmeldung: 29.07.1987
(73) Patentinhaber: Irbit Research + Consulting AG, CH-1701 Fribourg (CH)
(72) Erfinder: Tschudin Mahrer, Rolf, CH-4415 Lausen (CH)
(74) Vertreter: Rieder, Hans-Joachim, Dr.

(56) Entgegenhaltungen:
- EP-A- 0 059 062
- DE-A- 1 569 052
- DE-A- 3 133 271
- FR-A- 2 309 768

## Beschreibung

Die Erfindung bezieht sich auf einen aus offenzelligem, vorkomprimiertem Schaumstoff bestehenden, zur Fugenabdichtung dienenden Dichtungsstreifen mit verzögerter Rückstellung, welcher mit einer die Rückstellung des Schaumstoffs mitmachenden, dehnbaren, in Rückstellrichtung verlaufenden, feuchtigkeitssperrenden Folie flächig verbunden ist.

Ein Dichtungsstreifen dieser Art ist durch die DE-OS 3 133 271 bekannt. Der verzögerte Rückstelleffekt beruht auf einem lmprägnierungsverfahren, z.B. mit Chlorparaffin, welches das offenzellige Schaumstoffgerüst, d.h. die Porenwände, auskleidet. Der zusammengedrückte Schaumstoff-Dichtungsstreifen stellt sich allmählich wieder zurück. Der Faktor Temperatur ist für diese Rückstellung mitbestimmend. In jedem Fall wird aber eine so große Verzögerung erreicht, daß ausreichend Zeit für die Verlegung besteht. Diese Zeit liegt je nach Ausrüstung im Rahmen von sogar mehreren Stunden. Das entsprechende Herstellungsverfahren ist in der DE-PS 1 569 052 beschrieben. Bei dem bekannten Dichtungsstreifen liegt die dehnbare Folie auf der Breitfläche eines zu einer Rolle zusammengewickelten, komprimierten Schaumstoffstreifens. Zum definierten Ablösen der flächenverbundenen Folie ist diese längs einer spiralförmigen, an der Dichtungsstreifen-Wickelfuge orientierten Linie zerreißbar. Es kann sich hier um eine Perforation handeln. Die Höhe des Streifen richtet sich nach der Größe des Fugenzwischenraumes. Bei Dichtungsstreifen für große Fugenzwischenräume kann die Folie eine ausreichende Rückstellung des Schaumstoffs nicht mehr gewährleisten. Der bekannte Dichtungsstreifen ist somit für große Fugen nicht geeignet. Solche großen Fugen sind bspw. an Parketagen entsprechender Großbauten vorgesehen. Die temperaturabhängige Breitenveränderung dieser Fugen kann bis zu 40% betragen. Dabei treten hauptsächlich Dichtungsprobleme zwischen den Stirnkanten der Folie und der Fugenwand auf. Hinzu kommt das Problem der Beschädigung der Folie aufgrund der exponierten Lage derselben, die durch eine deutliche konvexe Auswölbung noch markanter ausfällt. Diese Gründe tragen dazu bei, daß eine dauerhaft zuverläßige Abdichtung nicht erreicht wird.

Aufgabe der Erfindung ist es daher, die Abdichtungsverhältnisse bei günstiger Herstellung und Benutzung in breiten Fugen derart zu verbessern, daß zur Erreichung der End-Strecklage der Folie ausreichende Rückstellkräfte vorhanden sind.

Gelöst wird diese Aufgabe gemäß der Erfindung dadurch, daß die Folie als mit zwei Schaumstoffschichten flächenverbundene Zwischenlage dieser schichten gestaltet ist.

Der erfindungsgemäße Dichtungsstreifen weist einen hohen Gebrauchswert auf: Es liegt ein überraschend dichter Sitz der Stirnenden an der Fugenwand vor. Dies resultiert aus der Innenlage der Folie; beiderseits dieser Lagenebene wirken gleichberechtigte Rüclstellkräfte der beiden Schaumstoffschichten. Die beim bekannten Dichtungsband vorhandene exponierte Lage der Folie ist durch die erfindungsgemäße Anordnung der Folie mit einfachen Mitteln vermieden. Die geschützte Lage gewährleistet die Dichtfunktion über lange Gebrauchszeiten. Beiderseits erstrecken sich gleichsam Schutzpolster vor dieser im Grunde empfindlichen Feuchtigkeitssperre. Auch die Einspannstellung wird wirksamer erreicht infolge der beiderseits liegenden Rückstell- «Kraftspeicher». Die Lagentreue zwischen der Folie und den sie sandwichartig einbettenden Schaumstoffschichten läßt sich in einfacher Weise durch T-förmige Ausbildung der Stirnenden der Folie begünstigen. Hierbei übergreifen die Stirnenden mit ihren T-Schenkeln die fugenwandseitigen Randkanten der Schaumstoffschichten. So bleibt die dichtende Kontaktanlage der Stirnenden erhalten; die Stirnenden ziehen sich nicht ein. Eine andere vorteilhafte Möglichkeit besteht darin, daß die Folie als Hülle ausgebildet ist, die jede der beiden Schaumstoffschichten ummantelt. Um zu erreichen, daß praktisch gar keine Rückstellkräfte mehr zum Dehnen der Folie verlorengehen, ist gemäß einer Ausführungsform die Folie in Rückstellrichtung wellenartig gestaltet, wobei die Streck-Gesamtlänge der Folie in Rückstellrichtung dem Außenmaß des maximal zurückgestellten Dichtungsstreifens entspricht. Hier bildet die Wellung den Streckvorrat. Ansonsten ist bei dieser Ausgestaltung in gleicher Weise die ausgewogene Einspannstellung des Dichtungsstreifen sowie die hohe Dichtigkeit im Bereich der fugenwandseitigen Stirnkanten vorhanden, nur mit dem Unterschied, daß die volle Kraft der Schaumstoff-«Kraftspeicher» zur Auswirkung kommt.

Nach einer weiteren Ausführungsform ist die Zwischenlage-Folie mit beiden Schaumstoffschichten klebeverbunden. Die diesbezügliche Fesselung erweist sich als stabiler als die von Hause aus vorliegende, aus der Rückstellverzögerungs-Imprägnierung zu nutzende Haftwirkung. Weiter ist es vorteilhaft, wenn die Wellform der Zwischenlage-Folie aus der Vorkomprimierung des Schaumstoffes resultiert. Eine solche Maßnahme hat gegenüber einer Vorwellung der Folie vor allem fertigungstechnische Vorteile; es bedarf keiner besonderen, die Wellung erbringenden Vorrichtung. Es ergibt sich eine gut anschmiegende Verbindung zwischen der Folie und den anliegenden Schaumstoffschichten. Wenn die Wellung Hinterschnittstrukturen aufweist, liegt eine Verbindungsart in Form einer innigen Verzahnung vor, die der in der Holzbearbeitung als Zinken bekannten Verbindungsart entspricht. In vorteilhafter Weise kann die Flächenverbindung durch Einsatz eines dauerelastischen Klebstoffs erreicht werden, wozu die Zwischenlage-Folie beiderseits selbstklebend beschichtet ist. Nach einer weiteren Ausgestaltung ist die Folie als mit dem Material der Schaumstoffschicht einheitliche, durch Behandlung der Schaumstoffschicht erzeugte Haut ausgebildet. Die Bildung der Haut kann bspw. durch Zuziehen der Poren unter Einsatz eines heißen Rakels erfolgen.

Nach einer weiteren Ausführungsform sind bei dem Dichtungsstreifen gemäß Anspruch 1 oder 6 die fugenwandseitigen Stirnkanten der Folie mit der Fugenwand verklebt. Die bspw. mit Epoxydharz bestrichenen Fugenwände bringen je nach Kleber bzw. Kleber-Aushärtungszeit in diesem Bereich einen vorteilhaft verzahnenden Verbund, wobei der Kleber in die offenen Poren eindringen und dort eine vorteilhafte Tiefenverankerung und Dichtung bewirkt. Die gegenüber dem weichen Schaumstoffgerüst leicht überstehenden Stirnenden bzw. Stirnkanten der Folie tauchen in die Klebemasse ein, so daß eine gute Abdichtung selbst bei rauhen Fugenwänden erreicht wird.

Der Gegenstand der Erfindung ist nachstehend anhand der Zeichnung näher erläutert. Es zeigt:
Fig. 1 einen Dichtungsstreifen im Querschnitt mit Folien und Schaumstoffschichten, und zwar im Zustand vor der Verbindung der Folien mit den Schaumstoffschichten,
Fig. 2 den Dichtungsstreifen in für den Gebrauch fertiggestelltem, d.h. komprimiertem Zusatnd, und zwar in einer diesen Zustand erhaltenden Verpackung,
Fig. 3 den Dichtungsstreifen in für den Gebrauch fertiggestelltgem, d.h. komprimiertem Zustand, und zwar in einer diesen Zustand erhaltenden Verpackung, mit wellenartig gestalteten Folien,
Fig. 4 eine ausschnittsweise Vergrösserung der Folie mit beiderseitig liegender Klebeschicht und dem breitseitig anschließenden Gerüst der Schaumstoffschichten,
Fig. 5 den Dichtstreifen in eine Fuge eingesetzt und
Fig. 6 eine ausschnittsweise Vergrößerung im Bereich einer fugenwandseitigen Stirnkante, in weiter vergrößerter Darstellung.

Ein Dichtungsstreifen D besteht aus mindestens zwei übereinander angeordneten Schaumstoffschichten 1. Es handelt sich um offenzelligen, vorkomprimierten Schaumstoff, dessen einzelne Zellen 2 untereinander in Verbindung stehen, so daß ein schwammartiges Gerüst 3 vorliegt.

Der Schaumstoff ist imprägniert. Hierzu läßt sich bspw. Chlorparaffin verwenden. Dieses kleidet die Zellenwände 2' aus. In komprimiertem Zustand haften die ausgekleideten Zellenwände 2' aneinander. Diese Haftkraft wird aber durch die Rückstellkraft des Schaumstoffmaterials überwunden. Es kommt zu einer allmählichen Rückstellung in die Ausgangs- struktur.

Zwischen den Schaumstoffschichten 1 befindet sich eine dünne Folie 4. Die Folie ist als mit den beiderseits liegenden Schaumstoffschichten 1 flächenverbundene Zwischenlage dieser Schichten gestaltet.

Bei der in Fig. 2 dargestellten Variante des Dichtungsstreifens D besteht die Zwischenlage-Folie 4 aus die Rückstellung mitmachendem dehnbaren Folienmaterial. Deren entspannte Ausgangs-Flächengröße entspricht der Flächengröße der komprimierten Schaumstoffschichten 1. Die ebene Erstreckungsrichtung der Folie 4 verläuft in Rückstellrichtung R der von den Schmalseiten 1' her komprimierten Schichten. Die Schmalseiten der Schaumstoffschichten 1 weisen eine Höhe x (= Dicke der Schaumstoffschicht) auf, die etwa einem Siebtel des Maßes y der Streifenbreite in zurückgestelltem Zustand entspricht.

Der beim dargestellten Ausführungsbeispiel aus drei Schaumstoffschichten 1 gefertigte Dichtungsstreifen D ist zwischen zwei Leisten 5 gehalten, die so beschichtet sind, daß sich der komprimierte Dichtungsstreifen nach Lösen der die Verpackung V sichernden Umreifungen 6 von den klemmbackenartigen Leisten abnehmen läßt. Als Leisten sind Bretter geeignet. Die die Umreifungen 6 sichernden Klammern sind mit 7 bezeichnet.

Das Einbringen der aus dehnfähigem Material bestehenden Folie 4 kann im Durchlaufverfahren geschehen. Sie wird als Streifen zwischen die bspw. durch Walzen komprimierten Schaumstoffschichten 1 gelegt. Auch hier bildet die verzögerte Rückstellung eine Voraussetzung für diese Verfahrensweise. Die abgelängten Dichtungsstreifen-Stücke werden dann dem Verpacken zugeführt. Eine solche sogenannte Stick-Packung ist durch das DE-GM 8 330 528 der Anmelderin beschrieben.

Nach Entfernen der Leisten 5 wird der noch eine Zeit lang in komprimiertem Zustand verharrende Dichtungsstreifen D in eine Fuge F zu Dichtzwecken eingesetzt. Hierbei treten die porenoffenen Schmalseiten 1' der Schaumstoffschichten und die der Fugenwand zugewandten Stirnenden 4' der Folie 4 dichtend gegen die Fugenwand 8. Die Stirnenden 4' sind gemäß Fig. 2 (erstes Ausführungsbeispiel) T-förmig gestaltet derart, daß die gleich lang ausgebildeten T-Schenkel die fugenwandseitigen Randkanten der Schaumstoffschicht-Schmalseiten 1' ankerartig übergreifen und so ein Einziehen der dehnbaren Folie 4 unterbinden. Die T-Schenkel sind mit 4" bezeichnet. Im Querschnitt gesehen, weist die Folie dort ein Doppel-T-Profil auf, wobei der Steg die Dehnzone ist. Eine andere Möglichkeit der Sicherung gegen Folien-Schlupf besteht darin, daß die Folie 4 als die Schaumstoffschichten 1 ummantelnde Hülle ausgebildet ist. Diese Variante ist zeichnerisch nicht dargestellt.

Die Variante gemäß Fig. 3 unterscheidet sich gegenüber der erstbeschriebenen Ausgestaltung dadurch, daß die Folie 4 als in Rückstellrichtung, Doppelpfeil R, wellenartig verlaufende Zwischenlage zweier Schaumstoffschichten 1 gestaltet ist. Die entsprechende Wellform bildet den die Rückstellung mitmachenden Längenvorrat, wobei die in Rückstellrichtung weisende Streck-Gesamtlänge der Folie 4 dem Außenmaß z des maximal zurückgestellten Dichtungsstreifens D entspricht (Fig. 3). Hier gehen keine Kräfte für die Rückstellung des Schaumstoffs verloren. So läßt sich bei gleichen Grundmaßen des Dichtungsstreifens D eine noch breitere Fuge F abdichten.

Die Zwischenlage-Folie 4 ist mit beiden Schaumstoffschichten 1 flächenverbunden. Hierzu dient eine entsprechend beiderseits vorgesehene Selbstklebeschicht 9, welche sowohl mit der Folie 4 als auch mit dem porigen Gerüst 3 der aufliegenden Schaumstoffschichten 1 in Verbindung tritt. Die diesbezügliche Ausbildung ist in der Vergrößerung in Fig. 4 dargestellt. Die entsprechend dauerelastische Selbstklebeschicht 9 drückt sich, obwohl das nicht dargestellt ist, noch in die angeschnittenen Zellen 2 hinein und verankert sich darin. Dies geschieht besonders wirksam an hinterschnittenen Porenwand-Abschnitten.

Die Wellform der Zwischenlage-Folie 4 resultiert aus der Vorkomprimierung des Schaumstoffes. Die gleich große Flächen aufweisenden Teile des Dichtstreifens werden in der aus Fig. 1 ersichtlichen Weise zusammengeführt, breitflächig gegeneinandergedrückt und dann einer die Komprimierung von den Schmalseiten 1' her bewirkenden Vorrichtung zugeführt, bis sie den verpackungsgerechten Querschnitt gemäß Fig. 3 aufweisen. Die sich bei der Vorkomprimierung einstellende Wellung ist aus den Fig. 3 und 5 ersichtlich. Es handelt sich um eine reiche Kräuselung, die zusätzlich zu der Rückstellkraft der beiden beiderseits liegenden Schaumstoffschichten eine gewisse Rückstellkraft speichert, so daß die hier als lippenartige Stirnkanten auftretenden Stirnenden 4' bei eingesetztem Dichtungsstreifen D gemäß Fig. 5 nachhaltig noch eine Tendenz zum Vorstehen über die Schaumstoffoberfläche besitzen. Die Stirnkanten erbringen hierdurch eine dichte, die Wasserundurchlässigkeit begünstigende Anlage an den Fugenwänden 8. Optimieren läßt sich diese stirnseitige Anlage der vortretenden Stirnkanten 4' noch dadurch, daß die Fugenwände 8 eine Kleberschicht 10 aus Epoxydharz aufweisen. Hier entsteht die aus Fig. 6 ersichtliche, im groben als S-Fuge zu bezeichnende Eingriffszone. Auch die die Endbereiche der Folie 4 und die benachbarten Schaumstoffschichten 1 miteinander verbindenden Selbstklebeschichten 9 wandern mit in die Kleberschicht 10, mit der sie sich verbinden.

Die der Fugenwand 8 zugewandten, angeschnittenen Zellen 2 bringen ebenfalls eine günstige Tiefenverankerung durch partiellen Eintritt der Kleberschicht 1-0 in diese Zellen. Dabei kommt es zu einer ausgewogenen Andrück-Einspannstellung infolge der Einbettung zwischen zwei im wesentlichen gleich großen Schaumstoffschichten. In mehrlagiger Ausbildung können weitere Feuchtesperren hintereinanderliegend in gleicher Weise angeordnet sein, wie dies aus Fig. 5 hervorgeht. Die dreischichtige Lamellierung des Dichtungsstreifens D bringt dort eine zweite Feuchtesperre.

Die Folie 4 kann auch ein integraler Bestandteil der Schaumstoffschicht 1 sein, indem letztere bspw. an einer Breitfläche verhautet wird. Gebildet wird diese Haut durch Zuziehen der dortigen Porenfläche unter leichtem Zurückschmelzen des Schaumstoffgerüsts 3 mittels eines Rakels oder dergleichen. Neben einer thermischen Behandlung ist die Verhautung auch über chemische Mittel möglich. Selbst das Aufsprühen einer zu wasserdichten Verhältnissen führenden Haut läßt sich realisieren. Das Zusammensetzen der Teile des Dichtungsstreifens D geschieht dann in der oben erläuterten Weise.

Die Wellung der Folie 4 kann auch durch Vorwellung erfolgen.

## Patentansprüche

1. Aus offenzelligem, vorkomprimiertem Schaumstoff bestehender, zur Fugenabdichtung dienender Dichtungsstreifen mit verzögerter Rückstellung, welcher mit einer die Rückstellung des Schaumstoffes mitmachenden, dehnbaren, in Rückstellrichtung (R) verlaufenden, feuchtigkeitssperrenden Folie flächig verbunden ist, dadurch gekennzeichnet, daß die Folie (4) als mit zwei Schaumstoffschichten (1) flächenverbundene Zwischenlage dieser Schichten gestaltet ist.

2. Dichtungsstreifen nach Anspruch 1, dadurch gekennzeichnet, daß die Stirnenden (4') der Folie (4) T-förmig ausgebildet sind und mit ihren T-Schenkeln die fugenwandseitigen Randkanten der Schaumstoffschichten (1) übergreifen.

3. Dichtungsstreifen nach Anspruch 1, dadurch gekennzeichnet, daß die Folie (4) jede der beiden Schaumstoffschichten (1) umhüllt.

4. Dichtungsstreifen nach Anspruch 1, dadurch gekennzeichnet, daß die Folie (4) in Rückstellrichtung (R) wellenartig gestaltet ist, wobei die Streck-Gesamtlänge der Folie (4) in Rückstellrichtung dem Außenmaß (z) die maximal zurückgestellten Dichtungsstreifens (D) entspricht.

5. Dichtungsstreifen nach einem der Ansprüche 1-4, dadurch gekennzeichnet, daß die Verbindung der Zwischenlage-Folie (4) mit den beiden Schaumstoffschichten (1) eine Klebeverbindung ist.

6. Dichtungsstreifen nach Anspruch 4 oder 5, dadurch gekennzeichnet, daß die Wellform der Zwischenlage-Folie (4) aus der Vorkomprimierung des Schmalstoffes resultiert.

7. Dichtungsstreifen nach einem der Ansprüche 1 bis 6, dadurch gekennzeichnet, dass die Zwischenlage-Folie (4) beiderseits selbstklebend beschichtet ist (Selbstklebeschichten 9).

8. Dichtungsstreifen nach einem der Ansprüche 1 bis 7, dadurch gekennzeichnet, daß die Folie (4) als mit dem Material der Schaumstoffschicht einheitliche, durch Behandlung der Schaumstoffschicht erzeugte Haut ausgebildet ist.

9. Dichtungsstreifen nach Anspruch 1 oder 6, dadurch gekennzeichnet, daß die fugenwandseitigen Stirnenden (4') der Folie (4) mit der Fugenwand (8) verklebt sind.

## Claims

1. Sealing strip which is composed of open-cell precompressed foam, which is used to seal joints, which has delayed recovery and which is joined two- dimensionally to a moisture barrier film which takes part in the recovery of the foam, is expandable and extends in the recovery direction (R), characterized in that the film (4) is formed as an intermediate lamination of two foam layers (1) and is two-dimensionally joined to said layers.

2. Sealing strip according to Claim 1, characterized in that the end faces (4') of the film (4) is of T-shape construction and its T-limbs overlap the lateral edges of the foam layers on the jointwall side.

3. Sealing strip according to Claim 1, characterized in that the film (4) encloses each of the two foam layers (1).

4. Sealing strip according to Claim 1, characterized in that the film (4) is corrugated in the recovery direction (R), the stretched total length of the film (4) in the recovery direction corresponding to the outside dimension (z) of the maximally recovered sealing strip (D).

5. Sealing strip according to one of Claims 1-4, characterized in that the joint of the intermediate lamination film (4) is an adhesive joint with the two foam layers (1).

6. Sealing strip according to Claim 4 or 5, characterized in that the corrugation of the intermediate lamination film (4) results from the precompression of the foam.

7. Sealing strip acording to one of Claims 1-6, characterized in that the intermediate lamination film (4) is self-adhesively coated on both sides (self-adhesive layers 9).

8. Sealing strip according to one of Claims 1-7, characterized in that the film (4) is formed as a skin which is integral with the material of the foam layer and is produced by treating the foam layer.

9. Sealing strip according to Claim 1 or 6, characterized in that the end faces (4') of the film (4) on the jointwall side are bonded to the joint wall (8).

## Revendications

1. Matériau alvéolaire précomprimé, à pores ouverts destiné à des bandes d'étanchéité servant à l'étanchéification de joints avec un retrait différé qui est lié de façon plane à une feuille constituant une barrière contre l'humidité, extensible, coopérant au retrait du matériau alvéolaire s'étendant dans le sens du retrait (R), caractérisé en ce que la feuille (4) liée en surface avec deux couches de matériau alvéolaire (1), est sous forme d'une couche intercalaire entre ces deux couches.

2. Bande d'étanchéité selon la revendication 1, caractérisé en ce que les extrémités frontales (4') de la feuille (4) sont en forme de T qui s'engagent sur les bordures faisant face au côté du joint des couches de matériau alvéolaire (1).

3. Bande d'étanchéité selon la revendication 1, caractérisé en ce que la feuille (4) enveloppe chacune des deux couches de matériau alvéolaire (1).

4. Bande d'étanchéité selon la revendication 1, caractérisé en ce que la feuille (4) est ondulée dans le sens du retrait (R), la longueur totale de la feuille (4) étirée dans le sens du retrait correspondant à la dimension extérieure de la bande d'étanchéité (D) rétractée au maximum.

5. Bande d'étanchéité selon l'une des revendications 1 à 4, caractérisée en ce que la liaison de la feuille intercalaire (4) avec les deux couches de matériau alvéolaire (1) est une liaison collée.

6. Bande d'étanchéité selon la revendication 4 ou 5, caractérisée en ce que la forme ondulée de la feuille intercalaire (4) résulte de la précompression du matériau alvéolaire du matériau alvéolaire.

7. Bande d'étanchéité selon l'une des revendications 1 à 6, caractérisé en ce que la feuille intercalaire (4) est enduite des deux côté de façon auto-adhésive (couches autocollantes 9).

8. Bande d'étanchéité selon l'une des revendications 1 à 7, caractérisé en ce que la feuille (4) forme une structure de peau intégrée au matériau de la couche alvéolaire obtenue par traitement de la couche de matériau alvéolaire.

9. Bande d'étanchéité selon la revendication 1 ou 6, caractérisée en ce que les extrémités frontales (4') de la feuille (4) faisant face aux parois du joint sont collées à la paroi du jonit (8).
